# EUROPÄISCHE PATENTSCHRIFT

(11) **EP 0 092 064 B1**
(45) Veröffentlichungstag und Bekanntmachung des Hinweises auf die Patenterteilung: **25.02.1987**
(21) Anmeldenummer: 83102910.3
(22) Anmeldetag: 24.03.1983
(51) Int. Cl.: F15B 13/042, F15B 13/043, F15B 15/17

(54) **Vorrichtung zum Betätigen eines Schiebekörpers, insbesondere des Kolbenschiebers eines Wegeventils**
Slide control device, in particular a spool of a directional valve
Dispositif pour commander un organe coulissant, en particulier un tiroir d'un distributeur

(30) Priorität: 21.04.1982 DE 3214845
(43) Veröffentlichungstag der Anmeldung: 26.10.1983
(73) Patentinhaber: Mannesmann Rexroth GmbH, 97813 Lohr (DE)
(72) Erfinder: Bartholomäus, Reiner, D-8781 Neuendorf (DE); Rivolier, Michel, F-69 500 Bron (FR)
(74) Vertreter: Patentanwälte Hauck, Graalfs, Wehnert, Döring, Siemons

## Beschreibung

Die Erfindung bezieht sich auf eine doppelt wirkende Betätigungsvorrichtung mit den im Oberbegriff des Patentanspruchs 1 bzw. 4 angegebenen Merkmalen.

Es ist bekannt (DE-A-3 043 935), zur einseitigen Betätigung eines Ventilschiebers an diesem einen Stellkolben zu befestigen, dessen unterschiedliche Stellflächen von einer Vorsteuereinrichtung mit Druckmittel beaufschlagt sind. Dabei ist der Kolbenstangenraum des Stellkolbens über eine Drossel und ein Druckreduzierventil an eine Druckmittelquelle angeschlossen und der Kolbenraum über ein Druckventil einerseits mit dem kolbenstangenseitigen Raum und über ein zweites Druckventil mit einem Tank verbunden. Die Druckventile sind somit hintereinander geschaltet. Das Druckreduzierventil hält den Steuerdruck konstant, um entsprechend dem die Druckventile ansteuernden elektrischen Signal eine proportionale Verstellung des Stellkolbens und damit des Schiebekörpers zu erzielen.

Es ist auch bekannt (DE-B-2 112 813 und DE-A-2 533 829), den kolbenstangenseitigen und kolbenseitigen Raum des Stellkolbens über Schaltventile mit einer Druckmittelquelle bzw. einem Tank zu verbinden. Dabei wird die Position des Stellkolbens mittels eines Wegaufnehmers elektrisch abgegriffen und dieser Wert zusammen mit einem Sollwert einer elektrischen Regeleinrichtung zur Betätigung der Schaltventile zugeführt. Die Verstellung des Schiebekörpers erfolgt somit über eine elektrische Rückführung.

Die der Erfindung zugrundeliegende Aufgabe besteht darin, die Betätigungsvorrichtung der eingangs geschilderten Art so auszubilden, daß die proportionale Verstellung des Stellkolbens und damit des Schiebekörpers durch einen verringerten Bauaufwand für die Vorsteuerventileinrichtung erzielt wird.

Eine erste Lösung der genannten Aufgabe besteht aus den im kennzeichnenden Teil des Patentanspruchs 1 angeführten Merkmalen. Demnach besteht die Vorsteuerventileinrichtung aus zwei Dreiwege-Druckreduzierventilen, die beide parallel an die Druckmittelquelle und an den Tank angeschlossen sind. Der Druck der Druckmittelquelle hat keinen Einfluß auf die Genauigkeit und die Proportionalität des Verstellweges. Der Druckausgleich erfolgt durch die Ausgleichsfeder, die so abgestimmt ist, daß die auf den Schiebekörper wirkende Verstellkraft unabhängig davon gleich ist, ob die Ringfläche oder die Kreisfläche des Stellkolbens mit Druck beaufschlagt wird. Ein erheblicher Vorteil ist auch darin zu sehen, daß beide Dreiwege-Druckreduzierventile völlig identisch aufgebaut sind und bei gleichen Signalen für deren Magnetantrieb den gleichen Druck einsteuern.

Eine zweite erfindungsgemäße Lösung der genannten Aufgabe wird mit den im kennzeichnenden Teil des Patentanspruchs 4 angegebenen Merkmalen gelöst. Von den Dreiwege-Druckreduzierventilen werden sowohl die Ringfläche als auch die Kreisfläche des Stellkolbens beaufschlagt. Da das Flächenverhältnis von Ringfläche zur Kreisfläche 1:2 beträgt, erfolgt der Ausgleich der unterschiedlichen Stellkräfte auf rein hydraulischem Wege, so daß die Ausgleichsfeder in Wegfall geraten kann. Die Verstellkräfte in beiden Bewegungsrichtungen des Schiebekörpers sind somit gleich.

Die erfindungsgemäßen Betätigungsvorrichtungen eignen sich sowohl zum Betätigen der Kolbenschieber von Wegeventilen, aber auch von anderen Ventilen und insbesondere auch zum Betätigen der Kolben von Verstellpumpen. il

Zwei Ausführungsbeispiele der Erfindung sind nachstehend anhand der Zeichnung näher erläutert. Es zeigt:
Figur 1 eine Schnittansicht einer Betätigungsvorrichtung für den Kolbenschieber eines Wegeventils,
Figur 2 eine Schnittansicht durch ein Dreiwege-Druckreduzierventil
Figur 3 eine Schnittansicht durch eine Betätigungsvorrichtung in abgeänderter Ausführung mit hydraulischem Ausgleich und
Figur 4 ein Schaltschema der in Figur 3 dargestellten Ausführungsform.

Gemäß Figur 1 ist ein Kolbenschieber 10 in einer Gehäusebohrung 11 eines Ventilgehäuses 12 verschiebbar angeordnet. Die Druckmittelwege zu und von einem Verbraucher sind nicht dargestellt. An einer Verlängerung 13 des Kolbenschiebers 10 ist ein Stellkolben 14 befestigt, der einen größeren Durchmesser als der Kolbenschieber 10 aufweist. Der Stellkolben 14 teilt im Gehäuse 15 zwei Steuerräume 16 und 17 ab. Der Druck im Steuerraum 16 wird von eines Dreiwege-Druckreduzierventil 18 und der Druck im Steuerraum 17 von einen Dreiwege-Druckreduzierventil 19 eingesteuert.

Der Druck im Steuerraum 17 wirkt auf die Kreisfläche 20 des Stellkolbens 14, während der Druck im Steuerraum 16 auf die Ringfläche 21 des Stellkolbens wirkt, die sich aus der Differenz des Außendurchmessers des Stellkolbens zum Durchmesser des Kolbenschiebers 10 ergibt.

Eine Ausgleichsfeder 24 stützt sich mit ihrem einen Ende an einem Anschlag des Gehäuses 12 und mit ihrem anderen Ende an einem Federteller 25 ab, der von der Feder 24 an einen Gehäuseanschlag 26 angsdrückt ist, wodurch der am Federteller abgestützte Stellkolben 14 und damit der Kolbenschieber 10 in die dargestellte Ausgangslage gedrückt ist. Zusätzlich zur Ausgleichsfeder 24 ist eine Rückführfeder 27 vorgesehen, deren eines Ende ebenfalls am Federteller 25 abgestützt ist und deren anderes Ende an einem Federhalter 28 abgestützt ist, der in der dargestellten Ausgangslage an einem Bund 29 des Kolbenschiebers 10 und am Anschlag des Gehäuses 12 abgestützt ist.

In Figur 2 ist ein Schnitt durch eine der Dreiwege-Druckreduzierventile 18 bzw. 19 dargestellt. Diese besteht aus einem Proportionalmagnet 30, dessen Stößel 31 in bekannter Weise auf einen Kolben 32 wirkt, der gegen eine Druckfeder 33 arbeitet. Die Einstellung des Druckes am Druckanschluß 34, der mit dem Steuerraum 16 bzw. dem Steuerraum 17 verbunden ist, erfolgt stromabhängig durch Erregen des proportionalmagneten 30. Der Stößel 31 des Magnetankers verschiebt den Steuerkolben 32 gegen die Druckfeder 33. Druckmittel strömt dann von dem mit einer Druckmittelquelle verbundenen Anschluß 35 zum Anschluß 34. Übersteigt die Summe der Kräfte von Ausgangsdruck x Kolbenfläche + Federkraft die dem Magnetstrom proportionale Magnetkraft, so wird der Kolben 32 in Richtung auf seine Ausgangslage zurückgeführt, so daß vom Anschluß 34 ein Teil des Druckmittels so lange zum Tankanschluß 36 abfließen kann, bis am Kolben 32 Kraftgleichgewicht herrscht.

Wird auf diese Weise durch Ansteuern des Dreiwege-Druckreduzierventils 18 Druckmittel in den Raum 16 geleitet, das auf die Ringfläche 21 des Stellkolbens 14 wirkt, so wird der Kolbenschieber 10 nach unten verschoben, wobei nur die Rückführfeder 27 zusammengedrückt wird, da der Federteller 25 am Gehäuseanschlag 26 festgehalten ist. Die Ausgleichsfeder 24 bleibt wirkungslos.

Wird dagegen das Drei-Druckreduzierventil 19 betätigt, so wirkt der Druck im Raum 17 auf die Kreisfläche 20 und wird der Kolbenschieber 10 nach oben verschoben, wobei ebenfalls wieder die Rückführfeder zusammengedrückt wird, zusätzlich zur Rückführfeder aber auch die Ausgleichsfeder 24, die sich am Gehäuseanschlag 12 abstützt. Die Ausgleichsfeder 24 muß so bemessen sein, daß sie den Unterschied der Stellkräfte ausgleicht, der dadurch hervorgerufen wird, daß der eingesteuerte gleiche Druck auf unterschiedlich große Stellflächen nämlich einmal auf die Kreisfläche 20 und zum anderen auf die Ringfläche 21 des Stellkolbens 14 wirkt.

In Figur 3 ist eine abgeänderte Ausführungsform dargestellt, in der ebenfalls ein Kolbenschieber 10 mit einem Stellkolben 14 verbunden ist, der einen Steuerraum 17 von einem Steuerraum 16 abteilt. Jeder Steuerraum ist wiederum an ein Dreiwege-Druckreduzierventil bzw. 19 angeschlossen. Im Steuerraum 16 ist zwischen dem Stellkolben 14 und dem Kolbenschieber 10 wiederum eine Rückführfeder 27 angeordnet, die sich mit einem Ende an dem bereits geschilderten Federteller 25 und mit ihrem anderen Ende an einem Federhalter 28 abstützt. Eine Ausgleichsfeder ist nicht vorgesehen.

Vielmehr erfolgt der Ausgleich der unterschiedlichen Stellkräfte durch die in Figur 4 dargestellte Schaltung der Dreiwege-Druckreduzierventile 18 und 19. In Figur 4 sind der Stellkolben 14 und die Steuerräume 16 und 17 schematisch dargestellt, und sind die Anschlüsse der Dreiwege-Druckreduzierventile mit den in Figur 2 verwendeten Bezugszeichen versehen. Wird das Dreiwege-Druckreduzierventil 18 betätigt, so werden die Anschlüsse 35 und 34 miteinander verbunden, so daß Druckmittel in den Steuerraum 16 gelangt und den Stellkolben 14 nach rechts verschiebt, wobei das verdrängte Volumen zum Tankanschluß 36 des Dreiwege-Druckreduzierventils 38 abfließt.

Wird dagegen das Dreiwege-Druckreduzierventil 19 betätigt, so gelangt Druckmittel vom Anschluß 35 über 34 sowohl in den Steuerraum 17 als auch über die Zweigleitung 40 und den Anschluß 36 und 34 des nichtangesteuerten Druckreduzierventils 38 in den Steuerraum 16. Verhält sich die Ringfläche 21 zur Kreisfläche 20 wie 1: 2, so sind bei gleichen von der Dreiwege-Druckreduziertventilen 18 oder 19 eingesteuerten Drücken des Druckmittels die Stellkräfte am Stellkolben 14 gleich groß.

## Patentansprüche

1. Doppelt wirkende Betätigungsvorrichtung zur Verstellung eines durch eine Rückführfeder (27) in eine mittlere Neutralstellung zentrierten Schiebekörpers (10), insbesondere des Kolbenschiebers eines Wegeventils, mit einem Stellkolben (14) mit unterschiedlichen Stellflächen (20, 21), die zur beidseitigen Verstellung aus der Neutralstellung mittels einer aus zwei elektromagnetisch betätigten Druckventilen bestehenden Vorsteuerventileinrichtung (18, 19) mit Druckmittel beaufschlagbar sind, wobei die Vorsteuerventileinrichtung mit einer Druckmittelquelle (P) und einem Tank (T) verbunden ist, dadurch gekennzeichnet, daß die zwei Druckventile als Dreiwege-Druckreduzierventile (18,19) ausgebildet und parallel zueinander an die Druckmittelquelle (P) und den Tank (T) angeschlossen sind, daß zur Verstellung jeweils nur eine der Stellflächen (20, 21) druckbeaufschlagt und die andere druckentlastet ist, und daß die kleinere Stellfläche (21) von einer Ausgleichsfeder (24) zum Ausgleich der durch die unterschiedlichen Stellflächen ausgeübten ungleichen Stellkräfte beaufschlagt ist.

2. Betätigungsvorrichtung nach Anspruch 1, dadurch gekennzeichnet, daß die Ausgleichsfeder (24) mit einem Ende am Gehäuse (12) und mit dem anderen Ende auf einem Federteller (25) abgestützt ist, der in der Neutralstellung sowohl an dem Stellkolben (14) als auch an einem Gehäuseanschlag (26) anliegt, daß bei Beaufschlagung der kleineren Stellfläche (21) der Federteller (25) weiter am Gehäuseanschlag (26) anliegt und der Stellkolben (14) vom Federteller (25) abhebt, und daß bei Beaufschlagung der größeren Stellfläche (20) der Federteller (25) durch den Stellkolben (14) vom Gehäuseanschlag (26) entgegen der Kraft der Ausgleichsfeder (24) abgehoben wird.

3. Betätigungsvorrichtung nach Anspruch 2, dadurch gekennzeichnet, daß konzentrisch zur Ausgleichsfeder (24) die Rückführfeder (27) angeordnet ist, die mit einem Ende am Federteller (25) und mit dem anderen Ende an einem Federhalter (28) abgestützt ist, der in der Neutralstellung sowohl am Schiebekörper (10) als auch am Gehäuse (12) anliegt, daß bei Beaufschlagung der kleinen Stellfläche (21) der Federhalter (28) vom Gehäuse (12) abhebt und bei Beaufschlagung der größeren Stellfläche (20) der Federhalter (28) sich am Gehäuse (12) abstützt.

4. Doppelt wirkende Betätigungsvorrichtung zur Verstellung eines durch eine Rückführfeder (27) in eine mittlere Neutralstellung zentrierten Schiebekörpers (10), insbesondere des Kolbenschiebers eines Wegeventils, mit einem Stellkolben (14) mit unterschiedlichen Stellflächen (20, 21), die zur beidseitigen Verstellung aus der Neutralstellung mittels einer aus zwei elektromagnetisch betätigten Druckventilen bestehenden Vorsteuerventileinrichtung (18,19) mit Druckmittel beaufschlagbar sind, wobei beide Stellflächen druckbeaufschlagt sind und die Vorsteuerventileinrichtung mit einer Druckmittelquelle (P) und einem Tank (T) verbunden ist, dadurch gekennzeichnet, daß die zwei Druckventile als Dreiwege-Druckreduzierventile (18, 19) ausgebildet und parallel zueinander an die Druckmittelquelle (P) angeschlossen sind, und daß zum Ausgleich der durch die im Verhältnis 1:2 unterschiedlichen Stellflächen (20, 21) ausgeübten ungleichen Stellkräfte der Tankanschluß (36) des die kleinere Stellfläche (21) beaufschlagenden Druckreduzierventils (18) mit dem Stellkolbenanschluß (34) des die größere Stellfläche (20) beaufschlagenden. Druckreduzierventils (19) verbunden ist.

## Claims

1. A double-acting actuation device for positioning a slide member (10) centered in a neutral position by a restoring spring (27), in particular for actuation of the piston of a directional valve, the device comprising a regulating piston (14) having different sized regulating faces (20, 21) which are engaged by a pressure medium from a pilot valve means (18, 19) comprising a pair of electro-magnetically actuated pressure valves to bidirectionally displace said slide member from its neutral position, wherein said pilot valve means is connected with a pressure source (P) and a tank (T), characterized in that the pressure valves are defined as three way-pressure reducing valves (18, 19) which are connected in parallel to said pressure source (P) and the tank (T), that only one of the regulating faces (20, 21) each are pressure engaged for positioning, while the other one is pressure released, and that the smaller regulating face (21) is engaged by an equalizing spring (24) to equalize the unequal control forces acting on said different sized regulating faces.

2. The actuation device of claim 1, characterized in that the equalizing spring (24) is mounted with one end engaging the housing (12) and the other end engaging a spring abutment (25) which abuts against the regulating piston (14) and against a housing ledge (26) in its neutral position, that the spring abutment (25) is held fast to the housing ledge (26) and the regulating piston (14) is lifted off the spring abutment (25) when the smaller regulating face (21) is pressure engaged, and that the spring abutment (25) is lifted off the housing ledge (26) by the regulating piston (14) against the force of the equalizing spring (24) when the larger regulating face (20) is pressure engaged.

3. The actuation device of claim 2, characterized in that the restoring spring (27) is fitted concentrically of the equalizing spring (24), the restoring spring engaging at one end on the spring abutment (25) and at the other end engaging a retainer (28), which retainer engages the slide member (10) as well as the housing (12) in the neutral position, that the retainer (28) is lifted off the housing (12) when the smaller regulating face (21) is pressure engaged and that the retainer (28) engages the housing (12) when the larger regulating face (20) is pressure engaged.

4. A double-acting actuation device for positioning a slide member (10) centered in a neutral position by a restoring spring (27), in particular for actuation of the piston of a directional valve, the device comprising a regulating piston (14) having different sized regulating faces (20, 21) which are engaged by a pressure medium by means of a pilot valve means (18, 19) comprising a pair of electro-magnetically actuated pressure valves to bidirectionally displace said slide member from its neutral position, wherein the pilot valve means (18,19) is connected with a pressure source (P) and a tank (T), characterized in that the pressure valves are defined as three way-pressure reducing valves (18,19) which are connected in parallel zu said pressure source (P) and that the tank connection (36) of the pressure reducing valve (18) acting on the smaller regulating face (21) is connected with the regulating piston connection (34) of the pressure reducing valve (19) acting on the larger regulating face (20) to equalize the unequal control forces acting on the regulating faces (20, 21) having different sizes in the ratio 1:2.

## Revendications

1. Dispositif d'actionnement à double action pour déplacer un corps de tiroir (10) centré par un ressort de rappel (27) dans une position neutre moyenne, en particulier un tiroir à piston d'un distributeur de voies, comprenant un piston de réglage (14) présentant des surfaces de réglage différentes (20, 21) qui peuvent être sollicitées par du fluide sous pression pour un déplacement dans les deux sens à partir de la position neutre au moyen d'un dispositif formant soupape pilote, constitué par deux soupapes de pression, commandées électromagnétiquement, le dispositif de soupape pilote étant relié à une source de fluide sous pression (P) et à un réservoir (T), caractérisé en ce que les deux soupapes de pression sont constituées sous la forme de vannes réductrices de pression à trois voies (18, 19) et sont reliées en parallèle à la source de fluide sous pression (P) et au réservoir (T), en ce que, pour le déplacement, l'une seulement, chaque fois, des surfaces de réglage (20, 21) est sollicitée par une pression alors que l'autre ne reçoit pas de pression, et en ce que la plus petite surface de réglage (21) est sollicitée par un ressort de compensation (24) pour compenser l'inégalité des forces de réglage résultant de la différence des surfaces de réglage.

2. Dispositif d'actionnement selon la revendication 1, caractérisé en ce que le ressort de compensation (24) s'appuie par une extrémité sur le boîtier (12) st par l'autre extrémité sur un plateau de ressort (25) qui est appliqué dans la position neutre aussi bien contre le piston de réglage (14) que contre une butée de boîtier (26), en ce que lors de la sollicitation de la plus petite des surfaces de réglage (21) le plateau de ressort (25) reste appliqué contre la butée de boîtier (26) et le piston de réglage (14) est séparé du plateau de ressort (25) et en ce que, lors de la sollicitation de la plus grande des surfaces de réglage (20), le plateau de ressort (25) est soulevé par le piston de réglage (14) et écarté de la butée de boîtier (26) en opposition à la force du ressort de compensation (24).

3. Dispositif d'actionnement selon la revendication 2, caractérisé en ce que le ressort de rappel (27) est disposé concentriquement au ressort de compensation (24), ce ressort de rappel étant appuyé par une extrémité contre le plateau de ressort (25) et par l'autre extrémité contre un support de ressort (28) qui s'applique, dans la position neutre, aussi bien contre le corps de tiroir (10) que contre le boîtier (12), en ce que, lors de la sollicitation de la petite surface de réglage (21), le support de ressort (28) se soulève en s'écartant du boîtier (12) et, lors de la sollicitation de la plus grande surface de réglage (20), le support de ressort (28) s'appuie contre le boîtier (12).

4. Dispositif d'actionnement à double action pour déplacer un corps de tiroir (10) centré par un ressort de rappel (27) dans une position neutre moyenne, en particulier un tiroir à piston d'un distributeur de voies, comprenant un piston de réglage (14) présentant des surfaces de réglage différentes (20, 21) qui peuvent être sollicitées par du fluide sous pression pour un déplacement dans les deux sens à partir de la position neutre au moyen d'un dispositif formant soupape pilote, constitué par deux soupapes de pression, commandées électromagnétiquement, le dispositif de soupape pilote étant relié à une source de fluide sous pression (P) et à un réservoir (T), caractérisé en ce que les deux soupapes de pression sont constituées sous forme de vannes réductrices de pression à trois voies (18, 19) et sont reliées en parallèle l'une avec l'autre à la source de fluide sous pression (P), et en ce que, pour la compensation de l'inégalité des forces de réglage résultant du fait que les surfaces de réglage (20, 21) sont différentes dans le rapport 1:2, le raccord de réservoir (36) de la vanne (18) réductrice de pression sollicitant la plus petite surface de réglage (21) est relié au raccord (34) du piston de réglage de la vanne réductrice de pression (19) sollicitant la plus grande surface de réglage (20).
